# EUROPÄISCHE PATENTSCHRIFT

(11) **EP 2 290 308 B1**
(45) Veröffentlichungstag und Bekanntmachung des Hinweises auf die Patenterteilung: **14.03.2018**
(21) Anmeldenummer: 10168077.5
(22) Anmeldetag: 01.07.2010
(51) Int. Cl.: F25D 23/00

(54) **Kältegerät**
Cooler
Appareil frigorifique

(30) Priorität: 10.07.2009 DE 102009027630
(43) Veröffentlichungstag der Anmeldung: 02.03.2011
(73) Patentinhaber: BSH Hausgeräte GmbH, 81739 München (DE)
(72) Erfinder: Krauß, Harald, 73430 Aalen (DE)

(56) Entgegenhaltungen:
- EP-A2- 0 759 530
- WO-A1-2004/070295
- DE-U1-202004 004 002

## Beschreibung

Die vorliegende Erfindung betrifft ein Kältegerät, insbesondere ein Haushaltskältegerät, und genauer gesagt den Aufbau von dessen Gehäuse. Haushaltskältegeräte haben im allgemeinen einen quaderförmigen Korpus mit wenigstens einer daran angeschlagenen Tür, und häufig ist in einer Stirnleiste am vorderen Rand einer Decke des Korpus eine Benutzerschnittstelle untergebracht, die Schalter und/oder Regler zum Einstellen von Betriebsgrößen des Geräts durch einen Benutzer und/oder eine Anzeige umfasst, an der der Benutzer Angaben zum Betriebszustand des Geräts ablesen kann. Ein Kältegerät dieses Typs ist zum Beispiel aus WO 2004/070295 A1 oder EP 0 759 530 A2 bekannt.

Bei dem Kältegerät nach WO 2004/070295 A1, die ein Kältegerät gemäß dem Oberbegriff von Anspruch 1 offenbart, ist die Stirnleiste Teil eines Trägermoduls, das in ein nach vorn offenes Aufnahmefach des Kältegerätekorpus, zwischen einer Arbeitsplatte und einer Isolationsschicht, eingeschoben wird. Da das Trägermodul den Querschnitt des Aufnahmefachs nicht ausfüllt, kann es den Korpus nur wenig versteifen. Eine ausreichende Steifigkeit, vor allem in Breitenrichtung des Gehäuses, ist aber Voraussetzung, um die Geräte in einem Lager handhaben zu können, wo diese häufig mit Hilfe von Klammern angehoben werden, deren Klemmbacken seitlich am Korpus angreifen und dabei einen erheblichen Druck in Breitenrichtung des Korpus ausüben können.
Aufgabe der vorliegenden Erfindung ist, ein Kältegerät mit einer an einer Stirnleiste des Korpus angeordneten Benutzerschnittstelle zu schaffen, das mit Hilfe einer solchen Klammer sicher handhabbar ist
Die Aufgabe wird gelöst durch ein Kältegerät mit den Merkmalen des Anspruchs 1.
Indem die Schale von oben zugänglich gemacht ist, entfallen sämtliche Beschränkungen des verfügbaren Einbauraums, die herkömmlicherweise durch die Ausdehnung der Benutzerschnittstelle an der Stirnleiste bzw. die Abmessungen eines die Benutzerschnittstelle aufnehmenden Fensters der Stirnleiste gegeben sind. Die Schale kann die Abmessungen der Benutzerschnittstelle bzw. des Fenster sowohl in Breitenrichtung des Korpus als auch in der Vertikalen übertreffen; auch die Ausdehnung in Tiefenrichtung des Korpus kann wesentlich größer sein als die Tiefe, die durch ein Fenster der Stirnleiste hindurch mit Montagewerkzeugen bequem erreichbar wäre. Dadurch ist es unter anderem möglich, in der Schale Schaltungskomponenten unterzubringen, die aufgrund ihres Platzbedarfs herkömmlicherweise an anderer Stelle im Kältegerät platziert werden und mit der Benutzerschnittstelle an der Stirnleiste über aufwändig durch das Gerätegehäuse verlegte Leitungen verbunden werden mussten.

Die wenigstens eine Schaltungsbaugruppe ist zweckmäßigerweise in der Schale vertieft angeordnet, so dass sie nicht über die Oberkante der Schale übersteht und folglich beim Einschieben des Kältegeräts in eine Möbelnische nicht gefährdet ist bzw. im Falle eines Standgerätes die Montage einer Arbeitsplatte auf dem Korpus nicht behindert.

Anstatt von vorn kann eine Schaltungsbaugruppe in der Schale bequem von oben hier montiert werden. Vorzugsweise ist die Schale mit Rastmitteln versehen, an denen eine solche Schaltungsbaugruppe von oben einrastbar ist.

Vertikale Wandabschnitte des Formteils, an denen die seitlichen Außenhautelemente anliegen, tragen zur Stabilisierung des Korpus insbesondere während des Zusammenbaus, vor dem Ausschäumen, sowie zur Schaumdichtigkeit des Korpus bei.

Für die Quersteifigkeit des Korpus ist insbesondere von Vorteil, wenn eine Rückwand der Schale Teil eines sich über die gesamte Breite des Korpus erstreckenden Steges ist. Der Steg bildet so eine Querstabilisierung des Korpus in einem zentralen Bereich seiner Decke, zwischen Stirnleiste und Rückwand.

Um die Versteifung durch einen aus der Rückwand ausgesparten Kabeldurchgang nicht unnötig zu schwächen, ist dieser vorzugsweise durch ein Abdeckteil überbrückt.

Eine Nut-Feder-Verbindung zwischen Formteil und Stirnleiste trägt zusätzlich zu einem schnellen und einfachen Zusammenbau des Kältegeräts bei.

Um in der Schale untergebrachte Anzeigeelemente an der Stirnleiste sichtbar zu machen, und/oder Schalter und Regler an dem Formteil von vorn montieren und betätigen zu können, weist die Schale zweckmäßigerweise eine vorderseitige Öffnung auf, die mit einem Fenster der Stirnleiste überlappt.

Zur Versteifung der Schale und auch zur Verbesserung ihrer Verankerung nach dem Ausschäumen des Korpus können zweckmäßigerweise eine oder mehrere Versteifungsrippen an einer Unterseite der Schale gebildet sein.

Zur Versteifung der Schale kann ferner ein Steg beitragen, der sich über der vorderseitigen Öffnung über die gesamte Breite des Formteils erstreckt. An diesem Steg kann insbesondere eine Nut oder eine Feder der Nut-Feder-Verbindung mit der Stirnleiste ausgebildet sein.

Eine vor der Stirnleiste angeordnete Bedienblende - die zum Beispiel transparente Bereiche, durch die eine an dem Formteil montierte Anzeige sichtbar ist, oder eine Öffnung zum Hindurchführen eines Betätigungselements eines Schalters oder Reglers aufweisen kann - ist zweckmäßigerweise durch das Fenster hindurch an dem Formteil verankert. So kann die Bedienblende in Bezug auf das Formteil mit hoher Genauigkeit platziert werden, wohingegen Positionierungstoleranzen der Bedienblende in Bezug auf die Stirnleiste, insbesondere in Breitenrichtung des Korpus, relativ groß sein können.

Einer bevorzugten Ausgestaltung zufolge ist in der Bedienblende selbst eine Leiterplatte aufgenommen, die Steuer- und/oder Anzeigeschaltungselemente trägt. Dies ermöglicht eine exakte Platzierung der Schaltungselemente in Bezug zur Bedienblende ungeachtet eventueller Positionierungstoleranzen zwischen der Bedienblende und dem Formteil oder der Stirnleiste.

Vorzugsweise gehört die vorderseitige Öffnung zu einer von der Schale verschiedenen, nach vorn offenen Aufnahme des Formteils.

Eine Zwischenwand, die die nach vorn offene Aufnahmekammer vom Inneren der Schale trennt, ist vorzugsweise in Breitenrichtung des Formteils ausgerichtet, um ebenfalls zu dessen Versteifung beizutragen.

Als weiterer Beitrag zur Versteifung kann die Zwischenwand über die vorderseitige Öffnung hinaus auf die gesamte Breite des Korpus ausgedehnt sein.

Auch zwischen einem oberen Außenhautelement des Korpus und des Formteils kann eine Nut-Feder-Verbindung vorgesehen sein, um einen trotz Positionierungstoleranzen schaumdichten Anschluss zwischen Außenhaut und Formteil zu schaffen. Diese Nut-Feder-Verbindung ist vorzugsweise an einem hinteren Rand des Formteils angeordnet, da das Außenhautelement sich vorzugsweise nicht bis über die Schale erstreckt. Insbesondere bei einem Einbau-Kältegerät, bei dem die Oberseite des Korpus vor Zugriff geschützt ist, kann die Schale nach oben völlig offen sein, wodurch in idealer Weise für den Abfluss von Verlustwärme von in der Schale montierten Schaltungselementen gesorgt werden kann.

Ein Hinterlegteil, das in an sich bekannter Weise zur Verankerung eines Türscharniers an der Stirnleiste dient, kann auch an der Schale angreifen, um die durch die Schale erreichte Versteifung des Korpus auch für die Aufhängung der Tür zu nutzen.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine Explosionsdarstellung einer Schale und von benachbarten Teilen eines Korpus eines Haushaltskältegeräts gemäß der vorliegenden Erfindung;
- Fig. 2: eine Teilansicht des Formteils mit darin montierten Schaltungskomponenten und angefügter Bedienblende;
- Fig. 3: eine zweite Teilansicht des Formteils; und
- Fig. 4: eine perspektivische Ansicht eines erfindungsgemäßen Kältegeräts.

Fig. 1 zeigt in perspektivischer Ansicht ein aus Kunststoff gespritztes Formteil 1, das vorgesehen ist, um in einer zentralen Aussparung oder Schale 38 elektrische bzw. elektronische Baugruppen eines Kältegeräts aufzunehmen. Die zur Montage in der Schale 38 vorgesehenen Baugruppen können zum Beispiel ein Netzteil 2 für die Spannungsversorgung einer Innenbeleuchtung des Kältegeräts und ein Leistungselektronikmodul 3 umfassen, das einen Verdichter des Kältegeräts anhand von Messwerten eines angeschlossenen Temperatursensors gesteuert mit Strom versorgt. Der Boden der Schale 38 ist an die Gestalt des Netzteils 2 bzw. des Leistungselektronikmoduls 3 angepasst, um deren Platzierung jeweils nur in einer einzigen Orientierung zuzulassen. Zwei vom Boden der Schale 38 abstehende Klammern 4 verrasten an dem Leistungselektronikmodul 3, wenn dieses von oben in der vorgesehenen Orientierung an seinem Montageplatz platziert ist.

An die zentrale Schale 38 grenzen rechts und links horizontale Flügel 5 des Formteils 1 an, die an ihren voneinander abgewandten Rändern horizontale, seitwärts offene Nuten 6 bilden. Die Nuten 6 sind vorgesehen, um einen abgewinkelten oberen Randstreifen 7 eines Außenwandblechs 8 aufzunehmen, welches die Außenseite einer Seitenwand des fertig montierten Kältegeräts bildet. Ein vertikaler Wandabschnitt 9 des Formteils 1, der sich unterhalb der Nut 6 erstreckt, liegt flächig am Außenwandblech 8 an.

Versteifungsrippen 10 erstrecken sich unterhalb der Flügel 5 und der zentralen Aussparung von einem Wandabschnitt 9 des Formteils 1 zum anderen. Eine der Versteifungsrippen 10, die in der Fig. 1 verdeckt ist, verläuft im Wesentlichen in einer Ebene mit einer Rückwand 11 der zentralen Schale 38, so dass das Formteil 1 insbesondere in seinem rückwärtigen Bereich eine hohe Belastbarkeit gegen Druck aus seitlicher Richtung aufweist. Zu der Druckbelastbarkeit trägt auch eine Abdeckplatte 12 bei, die vorgesehen ist, um auf eine die Rückwand 11 kreuzende rinnenförmige Kabeldurchführung 13 aufgesteckt zu werden und in Höhe der Kabeldurchführung 13 eine Lücke in einem nach hinten offenen flachen U-Profil 14 auszufüllen, das einen rückwärtigen Rand des Formteils 1 bildet. In das U-Profil 14 ist in analoger Weise zu den Randstreifen 7 ein in Fig. 1 nicht dargestelltes horizontales Blech einsteckbar, das die Außenfläche einer Decke des Kältegerätekorpus bildet.

An einer Vorderseite der zentralen Aussparung der Schale 1 ist eine großflächige Öffnung 15 gebildet. Die Öffnung 15 begrenzt eine nach vorn offene Aufnahmekammer 39, die von dem Inneren der Schale 38 durch eine in Fig. 1 nur zu einem kleinen Teil sichtbare, in Breitenrichtung des Formteils verlaufende Zwischenwand 40 getrennt ist. Die Zwischenwand 40 verläuft in einer gleichen Ebene mit der in Fig. 1 mit 10 bezeichneten Verstärkungsrippe.

An einem Steg 16, der sich über der Öffnung 15 über die gesamte Breite des Formteils 1 erstreckt, ist mit lokalen Unterbrechungen eine nach vorn offene Nut 17 geformt. Die Nut 17 ist vorgesehen, um einen horizontal abgewinkelten Randstreifen 18 einer aus Blech geformten Stirnleiste 19 aufzunehmen. Ein Fenster 20 der Stirnleiste 19 überlappt in montiertem Zustand mit der Öffnung 15.

Im fertig zusammengebauten Zustand ist das Fenster 20 durch eine aus Kunststoff geformte Bedienblende 21 verschlossen. Die Bedienblende 21 hat eine Grundplatte 22, die das Fenster 20 überdeckt, und eine Mehrzahl von von der Rückseite der Grundplatte 22 benachbart zu ihrem oberen und unteren Rand abstehenden Rastfingern 23, die durch das Fenster 20 hindurch in Rastaussparungen 24 am Rand der Öffnung 15 formschlüssig eingreifen und die Bedienblende 21 dort verankern. So ist sichergestellt, dass durchsichtige Fenster und/oder Öffnungen 25 der Bedienblende 21, von denen in Fig. 1 nur eine exemplarisch dargestellt ist, exakt in Bezug auf nicht dargestellte, in der Aufnahmekammer 39 an vorgegebenen Positionen zu montierende Anzeigen oder Schalter platziert sind, so dass zum Beispiel ein Schieber 26 zur Betätigung eines solchen Schalters in der Öffnung 25 exakt auf den Schalter ausgerichtet geführt sein kann bzw. ein durchsichtiges Fenster exakt mit einer Anzeige überlappt, die durch das Fenster hindurch ablesbar sein soll.

Rechts und links vom Fenster 20 sind in der Stirnleiste 19 jeweils zwei Schraubenlöcher 27 gezeigt. Ein Paar dieser Löcher ist vorgesehen, um daran in an sich bekannter Weise ein in Fig. 1 nicht dargestelltes Türscharnier zu befestigen, wobei die Stirnleiste 19 um das Gewicht der Tür zu tragen, in Höhe der Schraublöcher 27 durch ein nicht dargestelltes Hinterlegteil verstärkt ist. Bei der in Fig. 1 gezeigten Ausgestaltung der Schale 1 findet ein solches plattenförmiges Hinterlegteil Platz zwischen dem Wandabschnitt 9 und einer gegenüberliegenden Seitenwand 28 der zentralen Aussparung, ohne notwendigerweise mit der Schale 1 in einer kraftschlüssigen Verbindung zu stehen. Um eine zusätzliche Versteifung zu erreichen, kann abweichend von der Darstellung der Fig. 1 eine weitere Versteifungsrippe parallel zur Versteifungsrippe 10 unmittelbar bündig mit den Vorderkanten des Wandabschnitts 9 und der Seitenwand 28 an der Schale 1 ausgeformt und mit Löchern versehen sein, die mit den Schraubenlöchern 27 fluchten, so dass ein Hinterlegteil zur Verankerung des Türscharniers hinter der zusätzlichen Verstärkungsrippe angeordnet werden kann und zwischen dem Türscharnier und dem Hinterlegteil sowohl die Stirnleiste 19 als auch die zusätzliche Versteifungsrippe des Formteils 1 geklemmt sind.

Ein Verbindungsblech 29 ist vorgesehen, um einen Spalt zwischen der Oberseite des Kältegeräts und der Decke einer Möbelnische, in der es montiert ist, nach vorn zu verschließen. Das Verbindungsblech 29 hat an seinem rückwärtigen Rand mehrere überstehende Finger 30, 31, von denen die mittleren, schmaleren Finger 30 vorgesehen sind, um reibschlüssig in aus dem Randstreifen 18 der Stirnleiste 19 freigeschnittene Bügel 32 einzugreifen, während die breiteren, endständigen Finger 31 Schraublöcher 33 für die Befestigung an der Stirnleiste 19 oder dem Formteil 1 aufweisen. Schraublöcher 34 in einem vorderen Bereich des Verbindungsblechs 29 dienen zur Befestigung an der Decke der Möbelnische.

Fig. 2 zeigt in einer geschnittenen perspektivischen Ansicht ein Stück des Formteils 1 mit dem in der Schale 38 montierten Leistungselektronikmodul 3, der Stirnleiste 19 und der in die Aufnahmekammer 39 eingreifend montierten Bedienblende 21. In dieser Ansicht ist die Zwischenwand 40 zwischen der Schale 38 und der Aufnahmekammer 39 deutlich zu erkennen; die Schnittebene der Figur verläuft durch eine Leitungsdurchführungsöffnung 41 der Zwischenwand, die mit der rückseitigen Kabeldurchführung 13 des Formteils 1 im Wesentlichen fluchtet, so dass ein nicht dargestellter, durch die Kabeldurchführung 13 verlaufender Kabelbaum bequem das Leistungselektronikmodul 3, das nicht dargestellte Netzteil 2 sowie eine an einer Innenseite der Bedienblende 21 montierte Leiterplatte 45 erreichen kann, an der Schalter, Anzeigeelemente etc. montiert sind. Ebenfalls deutlich zu sehen ist die Vielzahl von Versteifungsrippen 10, die sich parallel zueinander an der Unterseite der Schale 38 entlang zieht.

Fig. 3 zeigt einen zweiten Schnitt entlang einer zur Schnittebene der Fig. 2 parallel verschobenen Schnittebene. Man erkennt hier deutlich den Aufbau der Bedienblende 21. Ihre Grundplatte 22 ist aus zwei Lagen zusammengesetzt, einem transparenten äußeren Schirm 42 und einer darunter liegenden Wand 43, in der lokal Öffnungen 44 ausgespart sind, durch die hindurch auf der Leiterplatte 45 montierte Leuchtanzeigeelemente 46 sichtbar sind. Die Wand 43 ist einstückig mit den Rastfingern 23 und die Rastfinger 23 auf einem Teil ihrer Länge untereinander verbindenden Stegen 47 ausgeführt. Schultern 48 an den Stegen 47 bilden einen Anschlag für die Platzierung der Leiterplatte 45.

Fig. 4 zeigt eine schematische perspektivische Ansicht des montierten Kältegeräts. Die Bedienblende 21 liegt hier oberhalb der Tür 35 frei, die Tür könnte aber auch bemessen sein, um in geschlossener Stellung die Bedienblende 21 zu verdecken. Ein Deckenblech 36 erstreckt sich von der Rückseite des Korpus 37 des Kältegeräts nicht bis zur Stirnleiste 19, sondern lediglich bis in das U-Profil 14 am rückwärtigen Rand des Formteils 1, so dass die Schale 38 frei liegt. So kann Abwärme von in der Schale 38 montierten Schaltungsbaugruppen ideal entweichen.

Falls erforderlich, könnte über der Schale 38 noch ein Berührungsschutz, zum Beispiel in Form eines Rostes oder eines Stücks Streckmetall angebracht sein, um die Schaltungsbaugruppen vor Beschädigung, insbesondere vor dem Einbau des Kältegeräts in einer Möbelnische, zu schützen.

Das Prinzip der Erfindung ist nicht auf Einbaukältegeräte beschränkt. So kann eine nach oben offene oder von einem Rost überdeckte Schale z.B. an der Decke eines frei stehenden, mannshohen Kältegeräts für einen Benutzer unsichtbar angeordnet sein, oder sie kann bei einem Kältegerät in Tischbauweise unter einer auf den Korpus aufgesetzten Arbeitsplatte verborgen sein.

## Patentansprüche

1. Kältegerät, insbesondere Haushaltskältegerät, mit einem Korpus (37) und einer an den Korpus (37) angeschlagenen Tür (35), wobei an einer eine Decke des Korpus (36) abschließenden Stirnleiste (19) eine Benutzerschnittstelle gebildet ist, wobei hinter der Stirnleiste (19) im Korpus (37) ein Formteil (1) angeordnet ist, in dem eine nach oben offene Schale zur Aufnahme wenigstens einer mit der der Benutzerschnittstelle funktionsmäßig verbundenen Schaltungsbaugruppe (2; 3) ausgebildet ist, wobei das Formteil (1) sich über die gesamte Breite des Korpus (37) erstreckt, **dadurch gekennzeichnet, dass** das Formteil (1) Nuten (6) aufweist, in die abgewinkelte obere Randstreifen (7) von Außenwandblechen (8) eingesteckt sind, die Außenseiten von Seitenwänden des Korpus (37) bilden.

2. Kältegerät nach Anspruch 1, **dadurch gekennzeichnet, dass** die wenigstens eine Schaltungsbaugruppe (2; 3) in der Schale vertieft angeordnet ist.

3. Kältegerät nach Anspruch 1 oder 2, **dadurch gekennzeichnet, dass** die Schale Rastmittel (4) aufweist, in die die wenigstens eine Schaltungsbaugruppe (2) von oben einrastbar ist..

4. Kältegerät nach einem der vorhergehenden Ansprüche, **dadurch gekennzeichnet, dass** vertikale Wandabschnitte (9) des Formteils (1) an den Außenwandblechen (8) anliegen.

5. Kältegerät nach einem der vorhergehenden Ansprüche, **dadurch gekennzeichnet, dass** eine Rückwand (11) der Schale Teil eines sich über die gesamte Breite des Korpus (37) erstreckenden Steges ist.

6. Kältegerät nach einem der vorhergehenden Ansprüche, **dadurch gekennzeichnet, dass** ein aus der Rückwand (11) ausgesparter Kabeldurchgang (13) durch ein Abdeckteil (12) überbrückt ist.

7. Kältegerät nach einem der vorhergehenden Ansprüche, **dadurch gekennzeichnet, dass** das Formteil (1) und die Stirnleiste (19) durch eine Nut-Feder-Verbindung (17, 18) verbunden sind.

8. Kältegerät nach einem der vorhergehenden Ansprüche, **dadurch gekennzeichnet, dass** das Formteil (1) eine vorderseitige Öffnung (15) aufweist, die mit einem Fenster (20) der Stirnleiste (19) überlappt.

9. Kältegerät nach Anspruch 8, **dadurch gekennzeichnet, dass** über der Öffnung (15) ein Steg (16) sich über die gesamte Breite des Formteils (1) erstreckt.

10. Kältegerät nach Anspruch 8 oder 9, **dadurch gekennzeichnet, dass** eine vor der Stirnleiste (19) angeordnete Bedienblende (21) durch das Fenster (20) hindurch an dem Formteil (1) verankert ist.

11. Kältegerät nach Anspruch 10, **dadurch gekennzeichnet, dass** in der Bedienblende eine Leiterplatte mit Steuer- und/oder Anzeigeschaltungselementen aufgenommen ist.

12. Kältegerät nach einem der Ansprüche 8 bis 11, **dadurch gekennzeichnet, dass** die vorderseitige Öffnung (15) Teil einer nach vorn offenen Aufnahmekammer des Formteils ist.

13. Kältegerät nach Anspruch 12, **dadurch gekennzeichnet, dass** eine Zwischenwand, die die nach vorn offene Aufnahmekammer vom Inneren der Schale trennt, in Breitenrichtung des Formteils ausgerichtet ist.

14. Kältegerät nach Anspruch 13, **dadurch gekennzeichnet, dass** die Zwischenwand sich über die vorderseitige Öffnung hinaus über die gesamte Breite des Korpus erstreckt.

15. Kältegerät nach einem der vorhergehenden Ansprüche, **gekennzeichnet durch** eine Nut-Feder-Verbindung (14) zwischen dem Formteil (1) und einem oberen Außenhautelement (36) des Korpus.

16. Kältegerät nach Anspruch 15, **dadurch gekennzeichnet, dass** die Nut-Feder-Verbindung (14) an einem hinteren Rand des Formteils (1) angeordnet ist.

17. Kältegerät nach einem der vorhergehenden Ansprüche, **dadurch gekennzeichnet, dass** wenigstens eine Versteifungsrippe (10) an einer Unterseite des Formteils (1) gebildet ist.

18. Kältegerät nach einem der vorhergehenden Ansprüche, **dadurch gekennzeichnet, dass** ein Hinterlegteil zur Verankerung eines Türscharniers an der Schale (1) angreift.

## Claims

1. Refrigeration appliance, in particular domestic refrigeration appliance, having a carcass (37) and a door (35) attached to the carcass (37), wherein a user interface is formed on a front strip (19) completing a ceiling of the carcass (36), wherein arranged behind the front strip (19) in the carcass (37) is a moulded part (1), in which an upwardly open drawer is embodied for receiving at least one circuit module (2; 3) which is functionally connected to the user interface, wherein the moulded part (1) extends across the entire width of the carcass (37), **characterised in that** the moulded part (1) has grooves (6), into which angled upper edge strips (7) of outer wall panels (8) are inserted, which form outer sides of side walls of the carcass (37).

2. Refrigeration appliance according to claim 1, **characterised in that** the at least one circuit module (2; 3) is arranged recessed in the drawer.

3. Refrigeration appliance according to claim 1 or 2, **characterised in that** the drawer has catch means (4) into which the at least one circuit module (2) can be latched from above.

4. Refrigeration appliance according to one of the preceding claims, **characterised in that** the vertical wall sections(9) of the moulded part (1) rest against the outer wall panels (8).

5. Refrigeration appliance according to one of the preceding claims, **characterised in that** a rear wall (11) of the drawer is part of a web which extends across the entire width of the carcass (37).

6. Refrigeration appliance according to one of the preceding claims, **characterised in that** a cable passage (13) recessed from the rear wall (11) is bridged by a cover part (12).

7. Refrigeration appliance according to one of the preceding claims, **characterised in that** the moulded part (1) and the front strip (19) are connected by means of a tongue-and-groove connection (17, 18).

8. Refrigeration appliance according to one of the preceding claims, **characterised in that** the moulded part (1) has a front opening (15) which overlaps with a window (20) of the front strip (19).

9. Refrigeration appliance according to claim 8, **characterised in that** a web (16) extends over the opening (15) across the entire width of the moulded part (1).

10. Refrigeration appliance according to claim 8 or 9, **characterised in that** a control panel (21) arranged upstream of the front strip (19) is secured through the window (20) on the moulded part (1).

11. Refrigeration appliance according to claim 10, **characterised in that** a printed circuit board with control and/or display circuit elements is received in the control panel.

12. Refrigeration appliance according to one of claims 8 to 11, **characterised in that** the front opening (15) is part of a receiving chamber of the moulded part which opens forwards.

13. Refrigeration appliance according to claim 12, **characterised in that** an intermediate wall, which separates the receiving chamber which opens forwards from the interior of the drawer, is aligned in the width direction of the moulded part.

14. Refrigeration appliance according to claim 13, **characterised in that** the intermediate wall extends beyond the front opening across the entire width of the carcass.

15. Refrigeration appliance according to one of the preceding claims, **characterised by** a tongue-and-groove connection (14) between the moulded part (1) and an upper outer skin element (36) of the carcass.

16. Refrigeration appliance according to claim 15, **characterised in that** the tongue-and-groove connection (14) is arranged on a rear edge of the moulded part (1).

17. Refrigeration appliance according to one of the preceding claims, **characterised in that** at least one reinforcement rib (10) is formed on an underside of the moulded part (1).

18. Refrigeration appliance according to one of the preceding claims, **characterised in that** a reinforcing part for securing a door hinge touches the drawer (1).

## Revendications

1. Appareil frigorifique, notamment appareil frigorifique ménager comprenant un corps (37) et une porte (35) accrochée sur le corps (37), dans lequel une interface utilisateur est formée sur un listeau frontal (19) clôturant un toit du corps (36), et derrière le listeau frontal (19), dans le corps (37), une pièce moulée (1) est disposée, dans laquelle une coque ouverte vers le haut est configurée pour recevoir au moins un module de circuit (2, 3) relié fonctionnellement à l'interface utilisateur, et dans lequel
la pièce moulée s'étend sur la largeur totale du corps (37),
**caractérisé en ce que** la pièce moulée (1) comprend des rainures (6), dans lesquelles des lamelles de rebord (7) supérieures pliées de tôles de paroi extérieure (8) formant les côtés extérieurs des parois latérales du corps (37) sont insérées.

2. Appareil frigorifique selon la revendication 1, **caractérisé en ce que** le au moins un module de circuit (2, 3) est disposé dans la coque en profondeur.

3. Appareil frigorifique selon la revendication 1 ou 2, **caractérisé en ce que** la coque comprend des moyens d'encliquetage (4) dans lesquels le au moins un module de circuit (2) peut être encliqueté à partir du haut.

4. Appareil frigorifique selon l'une quelconque des revendications précédentes, **caractérisé en ce que** des sections verticales de paroi (9) de la pièce moulée (1) reposent contre les tôles de paroi extérieure (8).

5. Appareil frigorifique selon l'une quelconque des revendications précédentes, **caractérisé en ce qu'**un panneau arrière (11) de la coque est une partie d'une traverse s'étendant sur la largeur totale du corps (37).

6. Appareil frigorifique selon l'une quelconque des revendications précédentes, **caractérisé en ce qu'**un passage de câble (13) évidé à partir du panneau arrière (11) est ponté par une pièce de recouvrement (12).

7. Appareil frigorifique selon l'une quelconque des revendications précédentes, **caractérisé en ce que** la pièce moulée (1) et le listeau avant (19) sont assemblés par un assemblage à rainure et à languette (17, 18).

8. Appareil frigorifique selon l'une quelconque des revendications précédentes, **caractérisé en ce que** la pièce moulée (1) comporte une ouverture du côté avant (15), qui coïncide avec une fenêtre (20) du listeau frontal (19).

9. Appareil frigorifique selon la revendication 8, **caractérisé en ce qu'**une traverse (16) s'étend au-dessus de l'ouverture (15) sur toute la largeur de la pièce moulée (1).

10. Appareil frigorifique selon la revendication 8 ou 9, **caractérisé en ce qu'**un panneau de commande (21) disposé devant le listeau frontal (19) est ancré au travers de la fenêtre (20) à la pièce moulée (1).

11. Appareil frigorifique selon la revendication 10, **caractérisé en ce qu'**un circuit imprimé comportant des éléments de circuit de commande et/ou d'affichage est logé dans le panneau de commande.

12. Appareil frigorifique selon l'une des revendications 8 à 11, **caractérisé en ce que** l'ouverture du côté avant (15) est une partie d'une chambre de réception ouverte vers l'avant de la pièce moulée.

13. Appareil frigorifique selon la revendication 12, **caractérisé en ce qu'**une paroi intermédiaire qui sépare la chambre de réception ouverte vers l'avant de l'inférieur de la coque est orientée dans le sens de la largeur de la pièce moulée.

14. Appareil frigorifique selon la revendication 13, **caractérisé en ce que** la paroi intermédiaire s'étend au-delà de l'ouverture du côté avant sur toute la largeur du corps.

15. Appareil frigorifique selon l'une quelconque des revendications précédentes, **caractérisé par** un assemblage à rainure et à languette (14) entre la pièce moulée (1) et un élément supérieur d'enveloppe extérieure (36) du corps.

16. Appareil frigorifique selon la revendication 15, **caractérisé en ce que** l'assemblage à rainure et à languette (14) est disposé au niveau d'un bord arrière de la pièce moulée (1).

17. Appareil frigorifique selon l'une quelconque des revendications précédentes, **caractérisé en ce qu'**au moins une nervure de renforcement (10) est formée sur un côté inférieur de la pièce moulée (1).

18. Appareil frigorifique selon l'une quelconque des revendications précédentes, **caractérisé en ce qu'**une pièce d'appui destinée à ancrer une charnière de porte est placée sur la coque (1).
